# EUROPÄISCHE PATENTANMELDUNG

(11) **EP 0 771 942 A1**
(43) Veröffentlichungstag der Anmeldung: **07.05.1997**
(21) Anmeldenummer: 96114533.1
(22) Anmeldetag: 11.09.1996
(51) Int. Cl.: F02D 41/24, F02D 41/32

(54) **Vorrichtung zur elektronischen Steuerung der Brennkraftmaschine in Kraftfahrzeugen mit einem Einspritzventil**

(30) Priorität: 30.10.1995 DE 19540416
(71) Anmelder: Bayerische Motoren Werke Aktiengesellschaft, 80788 München (DE)
(72) Erfinder: Munz, Ulrich, 85304 Ilmmünster (DE); Fuchs, Wolfgang, 85764 Oberschleissheim (DE); Eichlinger, Erich, 85290 Geisenfeld (DE); Lechner, Bernhard, 83209 Prien (DE)
(74) Vertreter: Bullwein, Fritz

(57) **Zusammenfassung**

Bei einer Vorrichtung zur elektronischen Steuerung der Brennkraftmaschine in Kraftfahrzeugen mit einem Einspritzventil, das zum Einspritzen einer vorgegebenen Kraftstoffmenge durch ein elektronisches Steuergerät mit einer dieser Kraftstoffmenge zugeordneten Einspritzzeit angesteuert wird, ist zur Ansteuerung des Einspritzventils im elektronischen Steuergerät die der vorgegebenen Kraftstoffmenge zugeordnete Einspritzzeit in Form einer ventiladaptiven Kennlinie abgelegt.

## Beschreibung

Die Erfindung bezieht sich auf eine Vorrichtung zur elektronischen Steuerung der Brennkraftmaschine in Kraftfahrzeugen mit einem Einspritzventil nach dem Oberbegriff des Patentanspruchs 1.

Es sind bereits Vorrichtungen zur elektronischen Steuerung der Brennkraffmaschine in Kraftfahrzeugen bekannt, durch die ein Einspritzventil mit einer einer vorgegebenen Kraftstoffmenge zugeordneten Einspritzzeit angesteuert wird. Bei derartigen bekannten Steuerungen ist die Zuordnung zwischen Einspritzzeit und Kraftstoffmenge in Form einer im elektronischen Steuergerät abgespeicherten Konstante lediglich als lineare Kennlinie festgelegt. Die Einspritzzeit entspricht der Zeit, innerhalb der das Einspritzventil zur Freigabe von Kraftstoff geöffnet wird. Bei einer linearen Zuordnung zwischen Kraftstoffmenge und Einspritzzeit treten jedoch Abweichungen zwischen der vorgegebenen Kraftstoffmenge und der tatsächlich eingespritzten Kraftstoffmenge auf, da das bauteilbedingte Verhältnis zwischen Kraftstoffmenge und Einspritzzeit aufgrund von Toleranzen bei der konstruktiven Ausgestaltung von Einspritzventilen nicht linear ist.

Es ist Aufgabe der Erfindung, eine Vorrichtung eingangs genannter Art derart zu verbessern, daß Bauteilfehler oder Bauteiltoleranzen von Einspritzventilen kompensiert werden.

Diese Aufgabe wird durch die kennzeichnenden Merkmale des Patentanspruchs 1 gelöst.
Erfindungsgemäß ist zur Ansteuerung des Einspritzventiles im elektronischen Steuergerät die der vorgegebenen Kraftstoffmenge zugeordnete Einspritzzeit in Form einer ventiladaptiven Kennlinie abgelegt.
Anstelle einer multiplikativen Konstante für die lineare Zuordnung einer Einspritzzeit zu einer vorgegebenen Kraftstoffmenge wird eine die Nichtlinearität eines Einspritzventils berücksichtigende Kennlinie mit mehreren Stützstellen im elektronischen Steuergerät abgespeichert. Die Erfindung kann bei Bedarf auch zu einem Kennfeld erweitert werden, bei dem Betriebsparameter, wie z. B. die Batteriespannung oder die Ansaugtemperatur, mitberücksichtigt werden.
Durch die erfindungsgemäße Verbesserung der Kraftstoffmengeneinspritzung kann die Abweichung zwischen tatsächlich eingespritzter und vorgegebener Kraftstoffmenge minimiert werden, wodurch insbesondere auch eine Reduzierung der Abgasemissionen erreicht wird.

Eine vorteilhafte Ausgestaltung der Erfindung ist der Gegenstand des Patentanspruchs 2.
Erfindungsgemäß ist die Kennlinie in einem umprogrammierbaren Datenspeicher des elektronischen Steuergeräts abgelegt.

Es sind beispielsweise elektronische Steuergeräte bekannt, die zwischen Daten- und Programmspeichern unterscheiden. Die Datenspeicher dieser Steuergeräte werden üblicherweise erst am Bandende beschrieben, wenn sämtliche Komponenten des zugehörigen Kraftfahrzeuges feststehen. Auch könnten die Einspritzventile als Komponenten definiert werden, von denen die Programmierung der Datenspeicher am Bandende oder in der Werkstatt abhängen. Diese erfindungsgemäße Weiterbildung erleichtert nicht nur die Handhabung am Bandende, sondern ermöglicht auch eine optimale Anpassung der elektronischen Steuerung bei einem Austausch von Einspritzventilen in der Werkstatt.

In der Zeichnung ist ein Ausführungsbeispiel der Erfindung dargestellt. Sie zeigt eine erfindungsgemäße Kennlinie im Vergleich mit dem Stand der Technik.

In der Figur ist auf der Abszisse die Einspritzzeit tᵢ und auf der Ordinate die Kraftstoffmenge V aufgetragen. Durch die gestrichelte Gerade C ist eine lineare Zuordnung der Einspritzzeit tᵢ zu einer vorgegebenen Kraftstoffmenge V in Form einer multiplikativen Konstante nach dem Stand der Technik dargestellt. Die Einspritzzeit tᵢ ist beispielsweise die absolute Zeitdauer, innerhalb der das Einspritzventil zum Einspritzen von Kraftstoff geöffnet wird. Diese Einspritzzeit tᵢ kann beispielsweise durch ein Tastverhältnis eines pulsweitenmodulierten Ansteuersignals des Einspritzventils vorgegeben werden.

Erfindungsgemäß wird für die Zuordnung der Einspritzzeit tᵢ zu einer vorgegebenen Kraftstoffmenge V nicht eine lineare Kennlinie entsprechend der Geraden C sondern die nichtlineare Kennlinie K mit mehreren Stützstellen (Punkte) verwendet. Eine Kennlinie K kann beispielsweise für verschiedene Einspritzventil-Typen empirisch ermittelt und entsprechend den im Kraftfahrzeug verbauten Einspritzventilen im elektronischen Steuergerät abgespeichert werden.

Optional kann für den Startvorgang der Brennkraftmaschine eine Kennlinie verwendet werden, die entsprechend dem in der Zeichnung dargestellten gestrichelten Verlauf (der fetten Linie) durch die Extrapolation der letzten beiden Stützstellen weitergeführt ist. Hierzu reicht ein mathematischer Algorithmus aus, weitere Stützstellen müssen nicht abgespeichert werden.

Die Speicherung der Kennlinie K findet vorzugsweise im Zusammenhang mit der Kennfeldprogrammierung am Bandende statt. Die Kennlinie K wird in einem Datenspeicher abgelegt, der beispielsweise in der Werkstatt umprogammierbar ist. Somit kann bei Verwendung neuer Einspritzventil-Typen eine optimale Anpassung der Kraftstoffmengensteuerung vorgenommen werden. Durch die Kennlinie K werden die durch die Bauteiltoleranzen im Einspritzventil verursachten Nichtlinaritäten kompensiert. Somit ist eine genauere Kraftstoffmengeneinspritzung möglich. Die erfindungsgemäße Vorrichtung ist ein weiterer Beitrag zur Reduzierung der Abgasemissionen.

## Patentansprüche

1. Vorrichtung zur elektronischen Steuerung der Brennkraftmaschine in Kraftfahrzeugen mit einem Einspritzventil, das zum Einspritzen einer vorgegebenen Kraftstoffmenge durch ein elektronisches Steuergerät mit einer dieser Kraftstoffmenge zugeordneten Einspritzzeit angesteuert wird, dadurch gekennzeichnet, daß zur Ansteuerung des Einspritzventils im elektronischen Steuergerät die der vorgegebenen Kraftstoffmenge (V) zugeordnete Einspritzzeit (tᵢ) in Form einer ventiladaptiven Kennlinie (K) abgelegt ist.

2. Vorrichtung nach Patentanspruch 1, dadurch gekennzeichnet, daß die Kennlinie (K) in einem umprogrammierbaren Datenspeicher des elektronischen Steuergeräts abgelegt ist.
